# EUROPÄISCHE PATENTSCHRIFT

(11) **EP 2 839 497 B1**
(45) Veröffentlichungstag und Bekanntmachung des Hinweises auf die Patenterteilung: **31.08.2016**
(21) Anmeldenummer: 12725708.7
(22) Anmeldetag: 30.05.2012
(51) Int. Cl.: H01H 83/20, H01H 73/00

(54) **ÜBERSTROMSCHUTZEINRICHTUNG**
OVERCURRENT PROTECTION DEVICE
DISPOSITIF DE PROTECTION CONTRE LES SURCHARGES

(43) Veröffentlichungstag der Anmeldung: 25.02.2015
(73) Patentinhaber: Siemens Aktiengesellschaft, 80333 München (DE)
(72) Erfinder: KRÄTZSCHMAR, Andreas, 92260 Ammerthal (DE); MAIER, Martin, 92681 Erbendorf (DE); RÖSCH, Bernhard, 92237 Sulzbach-Rosenberg (DE); ZHU, Yi, 64347 Griesheim (DE)
(86) Internationale Anmeldenummer: PCT/EP2012/060166
(87) Internationale Veröffentlichungsnummer: WO 2013/178259

(56) Entgegenhaltungen:
- EP-A1- 1 912 238
- WO-A1-2007/082775
- JP-A- 2003 223 839
- JP-A- 2011 243 319

## Beschreibung

Die Erfindung betrifft eine Überstromschutzeinrichtung, umfassend einen Leiter, eine Auswerteeinheit, einen Temperatursensor, wobei der Leiter derart ausgestaltet ist, dass ein Strom von einer Quelle längs eines definierten Weges des Leiters zu einem Verbraucher geführt wird.

Aus der WO 2007/082775 A1 ist eine derartige Überstromschutzeinrichtung bereits bekannt. Nachteilig an der bekannten Überstromschutzeinrichtung ist es, dass sie mit einem Bimetallauslöser arbeitet, bei welchem nur ein begrenzter Einstellbereich des Überstromschutzschalters gegeben ist.

Die Offenlegungsschrift EP 1 912 238 A1 zeigt einen miniatur Überstrombegrenzer mit einer Mischung aus Strommessung und Temperaturmessung um einen Auslösepunkt auf eine Umgebungstemperatur abzustimmen.

Der Einstellbereich ist der Bereich, in welchem eine Überwachung eines Betriebsstromes eines elektrischen Verbrauchers erfolgen kann. Er wird durch eine Betriebsstromobergrenze I₀ und eine Betriebsstromuntergrenze I_{U} begrenzt. Mittels eines Einstellmittels (z.B. eine Einstellschraube) an der Vorrichtung kann ein thermischer Überlastauslöser (Bimetall) auf den jeweiligen Anlagenstrom eingestellt werden, so dass eine gezielte Überwachung des nachgeschalteten zu überwachenden Verbrauchers erfolgen kann.

Um den Einstellbereich bei der Überstromschutzeinrichtung aus der WO 2007/082775 A1 zu erweitern, werden aufwändige zusätzliche Einstellmittel und Verfahren vorgesehen.

Es ist Aufgabe der vorliegenden Erfindung eine Überstromschutzeinrichtung bereitzustellen, bei welchem ein erweiterter Einstellbereich auf einfachere Weise als es im Stand der Technik gegeben ist, möglich ist.

Gelöst wird die Aufgabe durch eine Überstromschutzeinrichtung, umfassend einen Leiter, eine Auswerteeinheit, einen Temperatursensor, wobei der Leiter derart ausgestaltet ist, dass ein Strom von einer Quelle längs eines definierten Weges des Leiters zu einen Verbraucher geführt wird und der Temperatursensor derart zu dem Leiter angeordnet ist, dass eine Temperatur des Leiters als ein Temperatur-Messwert messbar ist, wobei der Temperatursensor mit der Auswerteeinheit verbunden ist, dabei ist die Auswerteeinheit dazu ausgestaltet den Temperatur-Messwert mit einem in der Auswerteeinheit hinterlegten Temperatur-Grenzwert zu vergleichen, wobei der Temperatur-Grenzwert derart gewählt ist, dass er eine in dem Leiter herrschende Verteilung eines maximal zulässigen elektrischen Stromes repräsentiert, wobei eine daraus resultierende Stromdichte als ein Überstrom in dem Leiter gewertet wird, die Auswerteeinheit ist weiterhin dazu ausgestaltet, dass wenn der Temperatur-Messwert den Temperatur-Grenzwert erreicht hat, über einen Steuerausgang der Auswerteeinheit ein Steuersignal ausgegeben wird, welches den Überstrom in den Leiter anzeigt.

Eine höhere Genauigkeit und Ausdehnung des Einstellbereiches wird dadurch erreicht, dass die Überstromschutzeinrichtung einen ersten Temperatursensor, einen zweiten Temperatursensor und einen dritten Temperatursensor längs des Weges des Leiters verteilt angeordnet aufweist und die Temperatursensoren derart zu dem Leiter angeordnet sind, dass eine erste Temperatur des Leiters an einem ersten Ort, eine zweite Temperatur an einem zweiten Ort und eine dritte Temperatur an einem dritten Ort des Leiters als ein erster, zweiter und dritter Temperatur-Messwert messbar ist.

Zur Ermittlung eines Temperaturdifferenzwerts (ΔTₙ) kann beispielsweise folgende Formel angewandt werden: ${ΔT}_{n} = \frac{\left({T}_{n 2}-{T}_{n 1}\right) + \left({T}_{n 2}-{T}_{n 3}\right)}{2} = {T}_{n 2} - \left(\frac{{T}_{n 1} - {T}_{n 3}}{2}\right)$
- ΔTₙ:: Temperaturdifferenzwert
- Tₙ₁:: Ermittelte Temperatur des ersten Temperatursensors am ersten Ort
- Tₙ₂:: Ermittelte Temperatur des zweiten Temperatursensors am zweiten Ort
- Tₙ₃:: Ermittelte Temperatur des dritten Temperatursensors am dritten Ort
- n:: Betrachtetes Messelement bzw. betrachteter Leiter.

Der Temperaturdifferenzwert kann durch die Auswerteeinheit beispielsweise bei einer zeitgleichen Ermittlung der einzelnen Temperaturen der Temperatursensoren ermittelt werden. Durch eine entsprechende Auswertung des Temperaturdifferenzwerts in der Auswerteeinheit kann letztendlich erkannt werden ob ein ordnungsgemäßer Betrieb des Verbrauchers vorliegt oder ob eine Überlast am Verbraucher ansteht oder bereits vorliegt.

Die Stromdichte kennzeichnet die Verteilung des elektrischen Stromes in einem Leiter und dient als Maß für dessen elektrische Belastbarkeit. Sie ist definiert als das Verhältnis der Stromstärke zur Stromquerschnittsfläche, durch die der Strom tritt. Je größer die Stromdichte, umso mehr erwärmt sich der Leiter und desto besser kann mit dem Temperatursensor ein Temperatur-Messwert erfasst werden. Je nach Wahl des Temperatur-Grenzwertes kann nun ein Einstellbereich für die Überstromschutzeinrichtung gewählt werden.

Bei einer Überwachung mittels eines Bimetallauslösers, wie es nach dem Stand der Technik der Fall ist, wird ein zu überwachender Strom mit einem Bimetallauslöser derart gekoppelt, dass er durch den Stromanstieg zu einer Erwärmung des Bimetallauslösers und letztendlich zu einer räumlichen Auslenkung eines Teils des Bimetallauslösers kommt. Ein typischer Einstellbereich eines Bimetallauslösers liegt bei ca. 1 zu 1,6. Ein typischer Wert für eine notwendige Temperatur bei einer Bimetallauslösung ist beispielsweise 16 Kelvin Übertemperatur. Hingegen bei einer Lösung mittels eines Leiters mit einem Temperatursensor kann bereits eine strombedingte Erwärmung von ca. 1 Kelvin ermittelt werden. Hiermit lassen sich Einstellbereiche größer als 1 zu 4, insbesondere größer als 1 zu 6 realisieren.

In einer weiteren Ausgestaltung der Überstromschutzeinrichtung ist der Leiter als eine Abfolge von Schlingen ausgebildet, dabei ist eine Leiterlänge des Leiters durch die Schlingenabfolge auf einer Messstrecke untergebracht, wobei die Längenausdehnung der Messstrecke kleiner ist als die Leiterlänge. Durch die Abfolge von Schlingen nimmt der Leiter in einer Überstromschutzeinrichtung weniger Einbauraum in Anspruch als es nach dem Stand der Technik bekannt ist.

Bei einer Ausgestaltungsvariante der Überstromschutzeinrichtung weist der Leiter eine mäanderförmige Ausgestaltung auf und besitzt dadurch im Wesentlichen eine rechteckförmige Fläche für einen Einbauraum. Die rechteckförmige Fläche ist von Vorteil, wenn zwischen der rechteckförmigen Fläche und beispielsweise einer Leiterplatte die Temperatursensoren angeordnet sind.

Eine andere alternative Ausgestaltung sieht vor, dass der Leiter eine mäanderförmige, kreisförmige Ausgestaltung aufweist und dadurch eine Kreis-Fläche für einen Einbauraum gegeben ist, wobei die Schlingen des Leiters bifilar angeordnet sind. Eine bifilare Anordnung der Schlingen hat insbesondere den Vorteil, dass sich bei einer kreisförmigen Anordnung ein durch den Leiter hervorgerufenes Magnetfeld aufhebt. Bei einer kreisförmigen mäanderförmigen Ausgestaltung, beispielsweise bei einer bifilaren Spirale, ist es von Vorteil, dass ein Einbauraum minimiert wird. Ein Temperaturmesswert kann insbesondere in der Mitte der kreisförmigen Fläche abgenommen werden, da sich hier eine Heizleistung zentralisiert. Eine Drei-Punkte-Temperaturmessung könnte hier an einen Anfang, in der Mitte und an einem Ende des mäanderförmigen, kreisförmigen Leiters durchgeführt werden.

Eine weitere Ausgestaltung der Überstromschutzeinrichtung sieht vor, dass der Leiter als ein in Längsrichtung ausgedehnter flacher Streifen ausgestaltet ist und in einer Schlinge eine Querschnittsverkleinerung in dem Streifen angeordnet ist, welche zur Erhöhung der Stromdichte in der Umgebung der Querschnittsverkleinerung führt. Eine Querschnittsverkleinerung könnte beispielsweise durch eine Bohrung, eine Ausnehmung oder eine laterale Aussparung in dem flachen Streifen realisiert werden. Bei einer Bohrung oder einer seitlichen Verengung des Streifens bzw. des Leiters nimmt die Stromdichte an diesen Stellen zu, da hier der Querschnitt verkleinert ist. Eine Zunahme der Stromdichte an dem verkleinerten Querschnitt hat eine Temperaturerhöhung an dieser Stelle zur Folge. Dementsprechend kann an dieser Stelle eine Messstelle mittels eines Temperatursensors angeordnet werden, eine Abfrage einer Temperatur wird somit erleichtert.

Eine weitere bevorzugte Ausgestaltung sieht vor, dass der Leiter als flacher Streifen durch eine schichtweise Zusammenstellung mehrerer Schlingen als ein quaderförmiges Element ausgestaltet ist.

Weiterhin ist es von Vorteil, wenn zwischen den schichtweise angeordneten Schlingen des quaderförmigen Elementes ein Isolationsmaterial angeordnet ist.

Eine weiterführende Ausgestaltung des quaderförmigen Elementes sieht vor, dass eine Anfangsstrecke des Leiters und eine Endstrecke des Leiters im Wesentlichen rechtwinklig zu dem quaderförmigen Element angeordnet sind und ein Teilbereich der Anfangs- und Endstrecke jeweils mit einem weiteren elektrisch leitenden, flächig ausgeprägten Material verstärkt ist. Eine Verstärkung, beispielsweise mit einer Kupferplatte, gestaltet einen Einbau auf einer Leiterplatte einfacher und bildet eine Kontaktfläche für ein in der Überstromschutzeinrichtung angeordnetes Schaltschloss.

Mit Vorteil weist das Material des Leiters eine Chrom-Nickel-Legierung, insbesondere eine Kupfer-Nickel-Legierung, insbesondere eine Stahl-Nickel-Legierung, insbesondere eine Chrom-Aluminium-Legierung auf. Derartige Legierungen haben den Vorteil, dass der Widerstand trotz Erwärmung möglichst konstant bleibt, welches eine zusätzliche Festigkeit des Leiters, bezogen auf einen Überlaststrom oder Kurzlaststrom bei welchen die Überstromschutzeinrichtung noch nicht direkt reagieren soll, begünstigt. Denn bei einer geeigneten Materialwahl und einem ausreichenden Querschnitt wird der Leiter bei einem kurzzeitigen Überstrom nicht zerstört ("Durchbrenn-Gefahr").

Vorteilhafter Weise wird ein Widerstand des Leiters bezogen auf den Weg im Bereich von einem 1 Milliohm bis 100 Milliohm liegen.

Für einen Einsatz, beispielsweise als Motorstromschutzschalter, ist die Überstromschutzeinrichtung ausgestaltet als eine elektrische Schaltbaugruppe umfassend, einen Eingangsklemmbereich zum Anschließen von Quell-Leitungen, einen Ausgangsklemmbereich zum Anschließen von Verbraucher-Leitungen, und zusätzlich zu dem ersten Leiter, einen zweiten Leiter, einen dritten Leiter, ein erstes Schaltmittel, ein zweites Schaltmittel, ein drittes Schaltmittel, wobei die Leiter jeweils in Reihe mit den Schaltmitteln zwischen einer zugehörigen ersten, zweiten bzw. dritten Eingangsklemme des Eingangsklemmbereiches und einer ersten, zweiten bzw. dritten Ausgangsklemme des Ausgangsklemmbereiches angeordnet sind.

Die Überstromschutzeinrichtung weist für je einen Leiter je ein mit dem jeweiligen Schaltmittel zusammenwirkenden Schaltschloss zum Abschalten des über den Leiter fließenden Stromes auf, wobei die Kraft einer Feder genutzt wird, wobei einem manuellen Zuschalten gespannt und bei Erreichen des Übertemperatur-Grenzwertes über eine mit den Steuerausgang verbundene Auslöseeinrichtung entspannt wird.

Die Zeichnung zeigt mehrere Ausführungsbeispiele zur Ausgestaltung eines Leiters einer Überstromschutzeinrichtung. Es zeigen:
- FIG 1: eine Überstromschutzeinrichtung 1 für einen dreiphasigen Schutz zwischen einer Quelle und einen Verbraucher,
- FIG 2: eine erste Ausgestaltungsvariante eines Leiters,
- FIG 3: eine zweite Ausgestaltungsvariante eines Leiters,
- FIG 4: eine Querschnittsverkleinerung in einem Leiter,
- FIG 5: eine weitere Querschnittsverkleinerung in einem Leiter,
- FIG 6: eine dritte Ausgestaltungsvariante eines Leiters,
- FIG 7: eine vierte Ausgestaltungsvariante eines Leiters,
- FIG 8: eine Überstromschutzeinrichtung ausgestaltet als eine Schaltbaugruppe und
- FIG 9: eine Leiterplatte der Schaltbaugruppe.

Gemäß FIG 1 ist eine Überstromschutzeinrichtung 1 für den Schutz eines Verbrauchers 201 dargestellt. Unter Verbraucher wird hier beispielsweise ein Elektromotor angesehen. Der Verbraucher 201 erhält seinen Strom über eine dreiphasige Quelle 101. Für einen Anschluss der Quelle 101 und des Verbrauchers 201 sieht die Überstromschutzeinrichtung 1 einen Eingangsklemmbereich 100 und einen Ausgangsklemmbereich 200 vor.

Für den dreiphasigen Schutz des Verbrauchers 201 sind in der Überstromschutzeinrichtung 1 ein erster Leiter 10, ein zweiter Leiter 20 und ein dritter Leiter 30 angeordnet. Die Leiter 10,20,30 sind derart ausgestaltet, dass ein Strom I₁,I₂,I₃ von der Quelle 101 längs eines definierten Weges der Leiter 10,20,30 zu dem Verbraucher 201 geführt wird.

Um eine Temperaturverteilung in den Leitern 10,20,30 zu bestimmen, weist jeder Leiter einen ersten Temperatursensor 11,21,31, einen zweiten Temperatursensor 12,22,32 und einen dritten Temperatursensor 13,23,33 auf. Am Beispiel des ersten Leiters 10 sei der Aufbau näher erklärt. Der erste Leiter 10 weist den ersten Temperatursensor 11, den zweiten Temperatursensor 12 und den dritten Temperatursensor 13 längs des Weges des Leiters 10 verteilt angeordnet auf. Die Temperatursensoren 11,12,13 sind derart zu dem Leiter 10 angeordnet, dass eine erste Temperatur des Leiters 10 an einem ersten Ort X1 (siehe hierzu FIG 3 und FIG 7), eine zweite Temperatur an einem zweiten Ort X2 und eine dritte Temperatur an einem dritten Ort X3 des Leiters 10 als ein erster, zweiter und dritter Temperatur-Messwert messbar ist.

Die Temperatursensoren 11,12,13 sind jeweils mit einer Auswerteeinheit 4 verbunden, dabei ist die Auswerteeinheit 4 dazu ausgestaltet, einen Temperatur-Messwert mit einem in der Auswerteeinheit 4 hinterlegten Temperatur-Grenzwert zu vergleichen oder einen Temperatur-Differenzwert zu ermitteln und durch eine Auswertung einer Anstiegsgeschwindigkeit des Temperatur-Differenzwertes auf einen Überstrom in dem Leiter 10 zu schließen.

Eine Auswertung des Temperatur-Differenzwertes ΔTₙ kann durch folgende Formel erfolgen. ${\left(\frac{{d Δ T}_{n}}{dt}\right)}_{x} = \frac{{Δ T}_{nx} - {Δ T}_{n \left(x-1\right)}}{{t}_{x} - {t}_{x - 1}}$
- ΔTₙ:: Ist der Temperaturdifferenzwert des entsprechenden Leiters "n" 10,20,30 zum jeweiligen Auswertezeitpunkt, in welchem durch die entsprechenden Temperatursensoren gleichzeitig die Temperaturen erfasst werden.
- n:: Betrachteter Leiter 10,20,30
- x:: Auswertezeitpunkt (aktueller Zeitpunkt einer Messauswertung)

Weiterhin ist die Auswerteeinheit 4 dazu ausgestaltet, dass wenn der Temperatur-Messwert den Temperatur-Grenzwert oder der Temperatur-Differenzwert den Temperatur-Differenz-Grenzwert erreicht hat, über einen Steuerausgang 4a der Auswerteeinheit 4 ein Steuersignal, welches einen Überstrom in dem Leiter 10 anzeigt, auszugeben.

Der Steuerausgang 4a steht mit einer Auslöseeinheit 5 in Verbindung. Die Auslöseeinheit 5 ist wiederum dazu ausgestaltet ein erstes Schaltmittel 105, ein zweites Schaltmittel 205 und ein drittes Schaltmittel 305 zu betätigen und damit den Stromkreis von der Quelle 101 zu dem Verbraucher 201 als Schutzmaßnahme zu unterbrechen. Die Temperatursensoren 11,12,13; 21,22,23 und 31,32,33 eines jeden Leiters 10,20,30 sind jeweils durch eine erste Isolationsschicht 51, eine zweite Isolationsschicht 52 und durch eine dritte Isolationsschicht 53 von den Leitern getrennt angeordnet.

Eine erste Ausführungsform eines Leiters 10 ist gemäß FIG 2 dargestellt. Zwischen einer ersten Kupferschiene 73 und einer zweiten Kupferschiene 74 ist ein flächig, mäanderförmig ausgeprägter Leiter angeordnet. Als Besonderheit bei dieser Ausgestaltungsvariante weist die flächig, mäanderförmige Ausgestaltung des Leiters eine erste Aussparung 71 und eine zweite Aussparung 72 auf. Ein von der ersten Kupferschiene 73 ausgehender Strom kann sich in einen ersten und in einen zweiten Zweig verteilen, bis er an einer Fläche 75 für einen Temperatursensor wieder zusammengeführt wird. Diese Zusammenführung hat eine Querschnittsvergrößerung zur Folge damit nimmt eine Stromdichte an dieser Stelle wieder ab. Die Abnahme der Stromdichte an der Fläche 75 hat den Vorteil, dass hier ein Temperatursensor platziert werden kann, welche eine Temperatur misst, welche nicht zwangsläufig mit der Temperatur übereinstimmen muss, welche an einem anderen Ort des Leiters 10 herrscht. Damit wird erreicht, dass bei einem kurzzeitigen Überstrom, z.B. Einschaltstrom eines Motors, nicht sofort die gemessene Temperatur in dem Bereich des Temperatur-Grenzwertes gelangt.

Gemäß FIG 3 ist ein weiteres Ausführungsbeispiel des Leiters 10 dargestellt. Der Leiter 10 ist jeweils zwischen einer Kupferplatte 23 angeordnet. Der Leiter 10 ist als ein flächiger, metallischer Streifen mäanderförmig zwischen den beiden Kupferplatten 23 angeordnet. Demnach ist der Leiter 10 als eine Abfolge von Schlingen S1,...,S6 ausgebildet. Eine Leiterlänge des Leiters 10, welche gleichzusetzen ist mit einem Weg W des Leiters 10 ist durch die Schlingenabfolge auf einer Messtrecke MS untergebracht, wobei die Längenausdehnung der Messstrecke MS kleiner ist als die Leiterlänge des Leiters 10, also kleiner als der Weg W. Als vorteilhaft hat sich beispielsweise herausgestellt, wenn der Leiter 10 eine ca. 8 mm breite und 1 mm starke flächig ausgeprägte Metalllegierung, beispielsweise eine Chrom-Aluminium-Legierung ist. Das Verhältnis von Breite zu Dicke des Leiters sollte daher insbesondere 1 zu 10 aufweisen.

Für den späteren Einbau des Leiters 10 in eine Schaltbaugruppe als eine Überstromschutzeinrichtung ist es ratsam, wenn der Leiter 10 auf einer ersten Isolationsschicht 51 angeordnet ist. Der Leiter 10 und die Isolationsschicht 51 sind wiederum auf einer Leiterplatte 60 angeordnet (siehe auch FIG 9).

Unterhalb der Leiterplatte 60 ist in der FIG 3 schematisch die Messstrecke MS durch eine Streckenabzeichnung angedeutet. Die Streckenabzeichnung weist einen ersten Ort X1, einen zweiten Ort X2 und einen dritten Ort X3 auf. An diesen drei Orten X1,X2,X3 werden drei unterschiedliche Temperatursensoren verteilt angeordnet.

Gemäß FIG 4 und FIG 5 ist jeweils eine Seitenansicht des Leiters 10 aus FIG 3 dargestellt. Mit FIG 4 wird eine erste Art einer Querschnittsverkleinerung in einer Schleife des Leiters 10 dargestellt. Hierbei handelt es sich um laterale Ausnehmungen 21. In FIG 5 ist eine zweite Art der Querschnittsverkleinerung dargestellt. Hierbei handelt es sich um eine Bohrung 22.

Eine weitere Ausgestaltungsvariante eines Leiters 10 ist gemäß FIG 6 abgebildet. Dabei weist der Leiter 10 eine mäanderförmige, kreisförmige Ausgestaltung auf, es wird dadurch eine Kreis-Fläche für einen Einbauraum gegeben, dass besondere ist hierbei das die Schlingen des Leiters 10 bifilar angeordnet sind, wodurch sich ein Magnetfeld aufhebt. Die mäanderförmige, kreisförmige Ausgestaltung des Leiters 10 könnte auch als eine Spirale betrachtet werden, wobei am linken Eingang der Spirale ein erster Temperatursensor angeordnet wird und am rechten Ausgang der Spirale ein dritter Temperatursensor angeordnet wird, der zweite Temperatursensor wird demzufolge im Mittelpunkt der Spirale angeordnet, da sich hier eine Wärmeentwicklung konzentriert.

Eine besondere bevorzugte Ausgestaltungsvariante des Leiters 10 ist gemäß der FIG 7 gegeben. Durch eine schichtweise Zusammenstellung mehrerer Schleifen S1,...,S13 ist ein flacher Streifen des Leiters 10 zu einem quaderförmigen Element zusammengelegt. Zwischen den schichtweise angeordneten Schleifen S1,...,S13 ist ein Isolationsmaterial 40 angeordnet. Eine Anfangsstrecke A1 des Leiters 10 und eine Endstrecke E1 des Leiters 10 ist im Wesentlichen rechtwinklig zu dem quaderförmigen Element angeordnet, wobei in einem Teilbereich der Anfangs- und Endstrecke jeweils eine verstärkte Kupferplatte aufgebracht sein kann.

Durch die schichtweise Zusammenstellung der Schlingen S1,...,S13 kann auf einer Längenausdehnung einer Messstrecke MS ein wesentlicher größerer Weg W des Leiters 10 untergebracht werden.

An den Orten X1,X2 und X3 können über den Leiter 10 verteilt Temperatursensoren angebracht werden.

Mit FIG 8 ist eine mögliche Ausgestaltungsvariante einer Überstromschutzeinrichtung 1 als eine Schaltbaugruppe abgebildet. Zwischen dem Eingangsklemmbereich 100 und dem Ausgangsklemmbereich 200 sind die Schutzelemente, wie sie symbolisch mit FIG 1 erklärt wurden, angeordnet. Eine Leiterplatte 60 weist einen ersten Leiter 10, einen zweiten Leiter 20 und einen dritten Leiter 30 auf, wobei die Leiter 10,20,30 als eine schichtweise Zusammenstellung mehrerer Schlingen S1,...,S13 zu einen quaderförmigen Element ausgestaltet sind.

Gemäß FIG 9 ist die Leiterplatte 60 aus FIG 8 in einer Detailansicht dargestellt. Neben dem ersten Leiter 10, dem zweiten Leiter 20 und dem dritten Leiter 30 sind hier ein erster Einbauplatz 301, ein zweiter Einbauplatz 302 und ein dritter Einbauplatz 303 zu sehen. Die Einbauplätze 301,...,303 dienen der Aufnahme des ersten bis dritten Temperatursensors. Die Leiterplatte 60 ist beispielsweise als ein Multilayer aufgebaut und weist im Inneren der Leiterplatte 60 in der Nähe der Einbauplätze 301,...,303 die entsprechenden Temperatursensoren in Halbleiterbauform im Inneren der Leiterplatte 60 auf. Entsprechende Leiterbahnen sind von den Temperatursensoren innerhalb der Leiterplatte 60 zu der Auswerteeinheit 5 geführt. Die Auswerteeinheit 5 ist dabei ausgestaltet, einen Temperatur-Differenz-Wert zu ermitteln und mit einem entsprechenden Grenzwert zu vergleichen und bei Überschreiten des entsprechenden Grenzwertes ein entsprechendes Schaltschloss, wie es nach dem Stand der Technik bekannt ist, auszulösen und damit auf einen Überstrom sicherheitstechnisch zu reagieren.

## Patentansprüche

1. Überstromschutzeinrichtung (1), umfassend
einen Leiter (10),
eine Auswerteeinheit (4),
einen ersten Temperatursensor (11), wobei
- der Leiter (10) derart ausgestaltet ist, dass ein Strom (I) von einer Quelle (101) längs eines definierten Weges (W) des Leiters (10) zu einem Verbraucher (201) geführt wird und
- der Temperatursensor (11) derart zu dem Leiter (10) angeordnet ist, dass eine Temperatur des Leiters (10) als ein Temperatur-Messwert messbar ist, wobei
- der erste Temperatursensor (11) mit der Auswerteeinheit (4) verbunden ist, dabei ist die Auswerteeinheit (4) dazu ausgestaltet den Temperatur-Messwert mit einem in der Auswerteeinheit (4) hinterlegten Temperatur-Grenzwert zu vergleichen, wobei der Temperatur-Grenzwert derart gewählt ist, das er eine in dem Leiter (10) herrschende Verteilung eines maximal zulässigen elektrischen Stromes repräsentiert, wobei eine daraus resultierende Stromdichte als ein Überstrom in dem Leiter (10) gewertet wird,
die Auswerteeinheit (4) ist weiterhin dazu ausgestaltet, dass wenn der Temperatur-Messwert den Temperatur-Grenzwert erreicht hat, über einen Steuerausgang (4a) der Auswerteeinheit (4) ein Steuersignal ausgegeben wird, welches den Überstrom in dem Leiter (10) anzeigt,
**dadurch gekennzeichnet, dass** zusätzlich zu dem ersten Temperatursensor (11) ein zweiter Temperatursensor (12) und ein dritter Temperatursensor (13) längs des Weges (W) des Leiters (10) verteilt angeordnet ist und die Temperatursensoren (11,12,13) derart zu dem Leiter (10) angeordnet sind, dass eine erste Temperatur des Leiters (10) an einen ersten Ort (X1), eine zweite Temperatur an einem zweiten Ort (X2) und eine dritte Temperatur an einem dritten Ort (X3) des Leiters (10) als ein erster, zweiter und dritter Temperatur-Messwert messbar ist, wobei die Auswerteeinheit (4) mit dem ersten Temperatursensor (11), dem zweiten Temperatursensor (12) und dem dritten Temperatursensor (13) verbunden ist und dazu ausgestaltet ist aus dem ersten, zweiten und dritten Temperatur-Messwert einen Temperaturdifferenzwert zu berechnen.

2. Überstromschutzeinrichtung (1) nach Anspruch 1, wobei der Leiter (10) als eine Abfolge von Schlingen (S1,...,S13) ausgebildet ist, dabei ist eine Leiterlänge des Leiters (10) durch die Schlingenabfolge auf einer Messstrecke (MS) untergebracht, wobei die Längenausdehnung der Messtrecke (MS) kleiner ist als die Leiterlänge.

3. Überstromschutzeinrichtung (1) nach einem der Ansprüche 1 oder 2, wobei der Leiter (10) eine mäanderförmige Ausgestaltung aufweist und dadurch eine im Wesentlichen rechteckförmige Fläche für einen Einbauraum gegeben ist.

4. Überstromschutzeinrichtung (1) nach einem der Ansprüche 2 oder 3, wobei der Leiter (10) eine mäanderförmige, kreisförmige Ausgestaltung aufweist und dadurch eine Kreis-Fläche für einen Einbauraum gegeben ist, wobei die Schlingen des Leiters (10) bifilar angeordnet sind.

5. Überstromschutzeinrichtung (1) nach einem der Ansprüche 2 bis 4, wobei der Leiter (10) als ein in Längsrichtung ausgedehnter flacher Streifen ausgestaltet ist und in einer Schlinge eine Querschnittsverkleinerung in dem Streifen angeordnet ist, welche zur Erhöhung der Stromdichte in der Umgebung der Querschnittsverkleinerung führt.

6. Überstromschutzeinrichtung (1) nach Anspruch 3, wobei der Leiter (10) als flacher Streifen durch eine schichtweise Zusammenstellung mehrerer Schlingen (S1,...,S13) als ein quaderförmiges Element ausgestaltet ist.

7. Überstromschutzeinrichtung (1) nach Anspruch 6, wobei zwischen den schichtweise angeordneten Schlingen (S1,...,S13) ein Isolationsmaterial (40) angeordnet ist.

8. Überstromschutzeinrichtung (1) nach Anspruch 6 oder 7, wobei eine Anfangsstrecke (A1) des Leiters (10) und eine Endstrecke (E1) des Leiters (10) im Wesentlichen rechtwinkelig zu dem quaderförmiges Element angeordnet sind und ein Teilbereich der Anfangs- und Endstrecke (A1,E1) jeweils mit einem weiteren elektrisch leitenden, flächig ausgeprägten Material verstärkt ist.

9. Überstromschutzeinrichtung (1) nach einem der Ansprüche 1 bis 8, wobei das Material des Leiters
- eine Chrom-Nickel Legierung, insbesondere
- eine Kupfer-Nickel Legierung, insbesondere
- eine Stahl-Nickel Legierung, insbesondere
- eine Chrom-Aluminium Legierung
aufweist.

10. Überstromschutzeinrichtung (1) nach einem der Ansprüche 1 bis 9, wobei ein Widerstand des Leiters (10) bezogen auf den Weg (W) im Bereich von 1 milli Ohm bis 100 milli Ohm liegt.

11. Überstromschutzeinrichtung (1) nach einem der Ansprüche 1 bis 10 ausgestaltet als elektrische Schaltbaugruppe umfassend,
einen Eingangsklemmbereich (100) zum Anschließen von Quell-Leitungen,
einen Ausgangsklemmbereich (200) zum Anschließen von Verbraucher-Leitungen, und zusätzlich zu dem
ersten Leiter (10),
einen zweiten Leiter (20),
einen dritten Leiter (30),
ein erstes Schalmittel (105),
ein zweites Schalmittel (205),
ein drittes Schalmittel (305),
wobei die Leiter (10,20,30) jeweils in Reihe mit den Schaltmitteln (105,205,305) zwischen einer zugehörigen ersten, zweiten bzw. dritten Eingangsklemme des Eingangsklemmbereiches (100) und einer ersten, zweiten bzw. dritten Ausgangsklemme des Ausgangsklemmbereichs (200) angeordnet sind.

12. Überstromschutzeinrichtung (1) nach Anspruch 11 aufweisend für je einen Leiter (10,20,30) je ein mit dem jeweiligen Schaltmittel (105,205,305) zusammenwirkendes Schaltschloss zum Abschalten des über den Leiter (10,20,30) fließenden Stromes (I₁,I₂,I₃), wobei die Kraft einer Feder genutzt wird, welche bei einem manuellen Zuschalten gespannt wird und bei Erreichen des Temperatur-Grenzwertes über eine mit dem Steuerausgang (4a) verbundene Auslöseeinrichtung (5) entspannt wird.

## Claims

1. Overcurrent protection device (1) comprising
a conductor (10),
an evaluation unit (4),
a first temperature sensor (11), wherein
- the conductor (10) is embodied such that a current (I) is conducted from a source (101) along a defined path (W) of the conductor (10) to a load (201) and
- the temperature sensor (11) is arranged relative to the conductor (10) such that a temperature of the conductor (10) can be measured as a temperature measured value, wherein
- the first temperature sensor (11) is connected to the evaluation unit (4), here the evaluation unit (4) is embodied to compare the temperature measured value with a temperature limit value stored in the evaluation unit (4), wherein the temperature limit value is selected such that it represents a distribution of a maximum permissible electric current which prevails in the conductor (10), wherein a current density resulting therefrom is evaluated as an overcurrent in the conductor (10),
the evaluation unit (4) is further embodied such that if the temperature measured value has reached the temperature limit value, a control signal is output via a control output (4a) of the evaluation unit (3), said control signal indicating the overcurrent in the conductor (10),
**characterised in that** in addition to the first temperature sensor (11), a second temperature sensor (12) and a third temperature sensor (13) are arranged distributed along the path (W) of the conductor (10) and the temperature sensors (11, 12, 13) are arranged relative to the conductor (10) such that a first temperature of the conductor (10) at a first location (X1), a second temperature at a second location (X2) and a third temperature at a third location (X3) of the conductor (10) can be measured as a first, second and third temperature measured value in each case, wherein the evaluation unit (4) is connected to the first temperature sensor (11), the second temperature sensor (12) and the third temperature sensor (13) and is embodied to calculate a temperature difference value from the first, second and third temperature measured value.

2. Overcurrent protection device (1) according to claim 1, wherein the conductor (10) is embodied as a sequence of loops (S1,...,S13), here a conductor length of the conductor (10) is accommodated by the loop sequence on a measuring section (MS), wherein the linear extension of the measuring section (MS) is smaller than the conductor length.

3. Overcurrent protection device (1) according to one of claims 1 or 2, wherein the conductor (10) has a meander-shaped embodiment, and as a result an essentially rectangular surface is provided for an installation space.

4. Overcurrent protection device (1) according to one of claims 2 or 3, wherein the conductor (10) has a meander-shaped, circular embodiment, and as a result a circular area is provided for the installation space, wherein the loops of the conductor (10) are arranged in a bifilar manner.

5. Overcurrent protection device (1) according to one of claims 2 to 4, wherein the conductor (10) is embodied as a two-dimensional strip extended in the longitudinal direction and a cross-sectional reduction in the strip is arranged in a loop, which results in an increase in the current density in the surroundings of the cross-sectional reduction.

6. Overcurrent protection device (1) according to claim 3, wherein the conductor (10) as a two-dimensional strip is embodied as a box-shaped element by a composition of a number of loops (S1, ..., S13) in layers.

7. Overcurrent protection device (1) according to claim 6, wherein an insulation material (40) is arranged between the loops (S1, ..., S13) arranged in layers.

8. Overcurrent protection device (1) according to claim 6 or 7, wherein an initial section (A1) of the conductor (10) and a final section (E1) of the conductor (10) are essentially arranged at right angles to the box-shaped element and a subarea of the initial and final section (A1, E1) is strengthened in each case with a further electrically conducting, two-dimensional material.

9. Overcurrent protection device (1) according to one of claims 1 to 8, wherein the material of the conductor has
- a chrome-nickel alloy, in particular
- a copper-nickel alloy, in particular
- a steel-nickel alloy, in particular
- chrome-aluminium alloy.

10. Overcurrent protection device (1) according to one of claims 1 to 9, wherein a resistance of the conductor (10) in respect of the path (W) is in the range between 1 milliohm and 100 milliohms.

11. Overcurrent protection device (1) according to one of claims 1 to 10, embodied as an electrical switching module comprising
an input terminal area (100) for connecting source lines,
an output terminal area (200) for connecting load lines and in addition to the
first conductor (10),
a second conductor (20),
a third conductor (30),
a first switching means (105),
a second switching means (205),
a third switching means (305),
wherein the conductors (10, 20, 30) are each arranged in series with the switching means (105, 205, 305) between an associated first, second or third input terminal of the input terminal area (100) and a first, second or third output terminal of the output terminal area (200).

12. Overcurrent protection device (1) according to claim 11 having, for each conductor (10, 20, 30), a latch which interacts with each respective switching means (105, 205, 305) for disconnecting the current (*I*₁, *I*₂, *I*₃) flowing via the conductor (10, 20, 30), wherein the force of a spring is used, which is tensioned with a manual connection and is detensioned when the temperature limit value is reached via a trigger device (5) connected to the control output (4a).

## Revendications

1. Dispositif ( 1 ) de protection vis-à-vis d'une surintensité, comprenant
un conducteur ( 10 ),
une unité ( 4 ) d'exploitation,
une première sonde ( 11 ) de température, dans lequel
- le conducteur ( 10 ) est conformé de manière à conduire à un consommateur ( 201 ) un courant ( I ) d'une source ( 101 ) le long d'un trajet ( W ) défini du conducteur ( 10 ) et
- la sonde ( 11 ) de température est disposée par rapport au conducteur ( 10 ) de manière à pouvoir mesurer une température du conducteur ( 10 ) sous la forme d'une valeur de mesure de la température, dans lequel
- la première sonde ( 11 ) de température et l'unité ( 4 ) d'exploitation sont reliées, l'unité ( 4 ) d'exploitation étant conformée de manière à comparer la valeur de mesure de la température à une valeur limite de température mémorisée dans l'unité ( 4 ) d'exploitation, la valeur limite de température étant choisie de manière à représenter une répartition régnant dans le conducteur ( 10 ) d'un courant électrique admissible au maximum, une densité de courant en résultant étant évaluée comme une surintensité dans le conducteur ( 10 ),
l'unité ( 4 ) d'exploitation est constituée en outre de manière à ce que, lorsque la valeur de mesure de la température a atteint la valeur limite de température, il soit émis par une sortie ( 4a ) de commande de l'unité ( 4 ) d'exploitation un signal de commande, qui indique la surintensité dans le conducteur ( 10 ),
**caractérisé en ce qu'**en plus de la première sonde ( 11 ) de température, une deuxième sonde ( 12 ) de température et une troisième sonde ( 13 ) de température sont réparties le long du trajet ( W ) du conducteur ( 10 ) et les sondes ( 11, 12, 13 ) de température sont disposées par rapport au conducteur ( 10 ), de manière à pouvoir mesurer une première température du conducteur ( 10 ) en un premier emplacement ( X1 ), une deuxième température en un deuxième emplacement ( X2 ) et une troisième température en un troisième emplacement ( X3 ) du conducteur ( 10 ) sous la forme d'une première, deuxième et troisième valeurs de mesure de température, l'unité ( 4 ) d'exploitation étant reliée à la première sonde ( 11 ) de température, à la deuxième sonde ( 12 ) de température et à la troisième sonde ( 13 ) de température et étant conformée pour calculer une valeur de différence de température à partir de la première, deuxième et troisième valeurs de mesure de température.

2. Dispositif ( 1 ) de protection vis-à-vis d'une surintensité suivant la revendication 1, dans lequel le conducteur ( 10 ) est sous la forme d'une suite de boucles ( S1, ..., S13 ), une longueur conductrice du conducteur ( 10 ) étant mise, par la suite de boucles, sur une section ( MS ) de mesure, l'étendue en longueur de la section ( MS ) de mesure étant plus petite que la longueur conductrice.

3. Dispositif ( 1 ) de protection vis-à-vis d'une surintensité suivant l'une des revendications 1 ou 2, dans lequel le conducteur ( 10 ) a une constitution sinueuse et il est ainsi obtenu une surface sensiblement rectangulaire pour un espace de montage.

4. Dispositif ( 1 ) de protection vis-à-vis d'une surintensité suivant l'une des revendications 2 ou 3, dans lequel le conducteur ( 10 ) a une conformation sinueuse circulaire et il est ainsi obtenu une surface circulaire pour un espace de montage, les boucles du conducteur ( 10 ) étant disposées de manière bifilaire.

5. Dispositif ( 1 ) de protection vis-à-vis d'une surintensité suivant l'une des revendications 2 à 4, dans lequel le conducteur est sous la forme d'une bande plane s'étendant en longueur, et il est prévu dans une boucle un rapetissement de la section transversale de la bande, qui entraîne une augmentation de la densité de courant au voisinage du rapetissement de la section transversale.

6. Dispositif ( 1 ) de protection vis-à-vis d'une surintensité suivant la revendication 3, dans lequel le conducteur ( 10 ) sous la forme d'une bande plane est conformé en un élément parallélépipédique par un rassemblement couche par couche de plusieurs boucles ( S1, ..., S13 ).

7. Dispositif ( 1 ) de protection vis-à-vis d'une surintensité suivant la revendication 6, dans lequel un matériau ( 40 ) isolant est mis entre les boucles ( S1, ...., S13 ) disposées couche par couche.

8. Dispositif ( 1 ) de protection vis-à-vis d'une surintensité suivant la revendication 6 ou 7, dans lequel une section ( A1 ) de début du conducteur ( 10 ) et une section ( E1 ) de fin du conducteur ( 10 ) sont disposées sensiblement à angle droit par rapport à l'élément parallélépipédique et une partie de section ( A1, E1 ) de début et de fin est renforcée respectivement par un autre matériau conducteur de l'électricité et estampé en surface.

9. Dispositif ( 1 ) de protection vis-à-vis d'une surintensité suivant l'une des revendications 1 à 8, dans lequel le matériau du conducteur comprend
- un alliage de chrome et de nickel, notamment
- un alliage de cuivre et de nickel, notamment
- un alliage d'acier et de nickel, notamment
- un alliage de chrome et d'aluminium.

10. Dispositif ( 1 ) de protection vis-à-vis d'une surintensité suivant l'une des revendications 1 à 9, dans lequel une résistance du conducteur ( 10 ) rapportée au trajet ( W ) est dans la plage allant de 1 milli Ohm à 100 milli Ohm.

11. Dispositif ( 1 ) de protection vis-à-vis d'une surintensité suivant l'une des revendications 1 à 10, conformé en module de commutation électrique comprenant
une partie ( 100 ) de borne d'entrée pour la connexion de lignes de source,
une partie ( 200 ) de borne de sortie pour la connexion de lignes de consommateur et en plus du
premier conducteur ( 10 ),
un deuxième conducteur ( 20 ),
un troisième conducteur ( 30 ),
un premier moyen ( 105 ) de commutation,
un deuxième moyen ( 205 ) de commutation,
un troisième moyen ( 305 ) de commutation,
les conducteurs ( 10, 20, 30 ) étant montés respectivement en série avec les moyens ( 105, 205, 305 ) de commutation entre
une première, deuxième et troisième bornes d'entrée associées de la partie ( 100 ) de borne d'entrée et une première, deuxième et troisième bornes de sortie de la partie ( 200 ) de borne de sortie.

12. Dispositif ( 1 ) de protection vis-à-vis d'une surintensité suivant la revendication 11, ayant, pour respectivement un conducteur ( 10, 20, 30 ), respectivement un verrou de commutation, coopérant avec le moyen ( 105, 205, 305 ) de commutation respectif, pour interrompre le courant ( I₁, I₂, I₃ ) passant dans le conducteur ( 10, 20, 30 ), dans lequel on utilise la force d'un ressort qui, si le circuit est fermé manuellement, est tendue et qui, lorsque la valeur limite de température est atteinte, est détendue par un dispositif ( 5 ) de déclenchement relié à la sortie ( 4a ) de commande.
